# EUROPÄISCHE PATENTSCHRIFT

(11) **EP 1 519 328 B1**
(45) Veröffentlichungstag und Bekanntmachung des Hinweises auf die Patenterteilung: **08.04.2009**
(21) Anmeldenummer: 04021756.4
(22) Anmeldetag: 14.09.2004
(51) Int. Cl.: G07D 11/00, H05B 37/03

(54) **Münzgerät mit einer Lichtschranke**
Coin accepting device with a light barrier
Appareil actionnes par des pièces de monnaie avec un barrage photo-electrique

(30) Priorität: 27.09.2003 DE 20315009 U
(43) Veröffentlichungstag der Anmeldung: 30.03.2005
(73) Patentinhaber: National Rejectors, Inc. GmbH, 21614 Buxtehude (DE)
(72) Erfinder: Schneider, Thorsten, 21614 Apensen (DE)
(74) Vertreter: Hauck Patent- und Rechtsanwälte

(56) Entgegenhaltungen:
- EP-A- 1 127 690
- DE-A- 3 544 048
- DE-A- 4 102 106
- DE-A- 10 140 331
- US-A- 5 458 536
- US-A- 6 147 617

## Beschreibung

Die Erfindung bezieht sich auf ein Münzgerät mit einer Lichtschranke nach dem Anspruch 1.

Es ist bekannt, an mehreren Orten in Münzgeräten Lichtschranken anzuordnen. Eine Lichtschranke besteht bekanntlich aus einem Sende- und einem lichtempfindlichen Empfangselement, und das Empfangselement registriert, wenn das vom Sendeelement, beispielsweise einer Sendediode, ausgehende Licht unterbrochen wird. So kann eine derartige Lichtschranke z. B. als Anwesenheitsfühler in einem Münzprüfgerät eingesetzt werden.

Vielen Münzprüfgeräten ist ein Geldwechsler zugeordnet, der in der Regel Münzspeichertuben enthält, in welche Münzen niedriger Werte einsortiert werden und aus welchen Münzen als Wechselgeld ausgezahlt werden. Es ist für den einwandfreien Betrieb erforderlich, den Füllstand in Münztuben zu überwachen. Zum einen wird ein Mindestfüllstand festgestellt sowie auch ein maximaler Füllstand. Im ersteren Fall muß dafür gesorgt werden, daß dem Bediener eines Automaten angezeigt ist, daß eine Wechselgeldrückgabe nicht möglich ist (Direktpreis). Im zweiten Fall muß eine Überfüllung der Tube verhindert werden, um ein Verklemmen der Münzen zu vermeiden. Es ist ferner bekannt, auch zwischen unterem und oberem Ende einer Münztube eine Lichtschranke anzuordnen. Die letztere dient dazu, den Füllstand in der Tube ggf. zu korrigieren, wenn der tatsächlich gemessene nicht mit dem registrierten übereinstimmt. Die Einsortierung in eine und die Auszahlung von Münzen aus einer Münztube wird von einem Tubenzähler überwacht. Es kann geschehen, daß diese Überwachung fehlerhaft ist. Es ist daher erforderlich, die im Speicher des Prozessors für das Münzgerät jeweils vorhandene Zahl von Münzen zu korrigieren.

Bei ungenügender Funktion des Sendeelements, beispielsweise einem Ausfall oder einem Kurzschluß oder einer sonstigen Störung, wird dies vom Empfangselement als Abdeckung durch eine Münze oder einen sonstigen Gegenstand gewertet. Bei der Korrektur von Tubenzählern kommt es daher zu falschen Werten.

Aus US 5,458,536 ist eine Schaltungsanordnung zur Aktivierung und Abfrage einer Vielzahl von Lichtschranken für mehrere Münztuben eines Geldwechslers bekannt geworden. Die lichtempfindlichen Elemente einer Münztube sind mit einer Abfrageleitung verbunden, so daß die Anzahl der Abfrageleitungen der Anzahl der Münztuben entspricht. Die Aktivierungsleitungen für die Sendediode sind so geschaltet, daß alle Lichtschranken eines Niveaus für alle Münztuben mit einer gemeinsamen Aktivierungsleitung verbunden sind. Auf diese Weise ist eine matrixartige Ansteuerung und Abfrage der Lichtschranken möglich, was den Schaltungsaufwand minimiert.

Aus EP 1 127 690 A ist eine Überwachungseinrichtung für eine Druckmaschine bekannt geworden. Die Überwachungseinrichtung überwacht zum einen die Spannung der Leuchtanzeige und zum anderen das Signal der Anzeigensteuerung, wodurch erfaßt wird, wenn trotz Signals der Anzeigensteuerung keine Anzeige erfolgt und umgekehrt.

Der Erfindung liegt daher die Aufgabe zugrunde, ein Münzgerät mit Lichtschranke so auszuführen, daß die Funktion der Lichtschranke überwacht wird.

Diese Aufgabe wird durch die Merkmale des Anspruchs 1 gelöst.

Bei der erfindungsgemäßen Lichtschranke ist der Eingang der Sendediode an eine Überwachungsschaltung angeschlossen, die ihrerseits mit einer Steuer- und Auswerteschaltung verbunden ist. Das Ausgangssignal des lichtempfindlichen Empfangselements wird nicht verarbeitet, wenn das Potential am Eingang der Sendediode unterhalb oder oberhalb eines vorgegebenen Spannungsbandes liegt.

Aus Energiespargründen und zur Verlängerung der Standzeit ist es üblich, die Sendedioden einer Lichtschranke bei Münzprüfern nicht kontinuierlich mit Spannung zu beaufschlagen, sondern nur von Zeit zu Zeit kurzzeitig. Hierfür wird eine Aktivierungsleitung verwendet, die ggf. über einen Schalttransistor die Sendediode an eine Spannungsquelle anschließt. Erst in diesem Fall beginnt die Sendediode Licht abzugeben, beispielsweise im Infrarotbereich. Falls das lichtempfindliche Empfangselement nicht abgedeckt ist, gibt dieses ein Ausgangssignal ab. Im anderen Fall gibt dieses kein oder ein anderes Ausgangssignal ab, das entsprechend in der Steuer- und Auswerteschaltung verarbeitet wird. Falls an der Diode ein Kurzschluß eintritt oder eine Unterbrechung, ändert sich das Potential am Eingang der Sendediode und liegt außerhalb eines Spannungsbandes, das normalerweise eingehalten wird, wenn die Sendediode fehlerfrei arbeitet.

Wird, wie üblich, in einem Münzgerät eine Vielzahl von Lichtschranken eingesetzt, ist es denkbar, eine einzige Überwachungsschaltung vorzusehen und durch diese nach Maßgabe der Aktivierung der Sendedioden die jeweilige Lichtschranke zu überwachen.

Die Erfindung ist in einer Ausgestaltung der Erfindung vorzugsweise anwendbar auf Münzgeräte, die eine Füllstandsmessung in Münztuben aufweisen. Mit Hilfe der Erfindung lassen sich daher Fehler bei der Korrektur eines Tubenzählers wirksam vermeiden.

Eine andere Anwendung sieht erfindungsgemäß vor, daß die Lichtschranke zur Durchmesserbestimmung in einem Münzprüfer verwendet wird.

Schließlich ist auch denkbar, die Überwachungsschaltung beim erfindungsgemäßen Münzgerät bei einer Lichtschranke zur Feststellung der Endstellung eines Motors anzuwenden, der die Ausgabe von Münzen aus den Münztuben bewerkstelligt.

Ein Ausführungsbeispiel der Erfindung wird nachfolgend anhand einer Zeichnung näher erläutert.

Die einzige Figur zeigt ein Schaltungsbeispiel für ein Münzgerät nach der Erfindung.

In der Figur ist eine Lichtschranke dargestellt, bestehend aus einer lichtemittierenden Diode D1, die z. B. Infrarotlicht abgibt, und einem lichtempfindlichen Empfangselement T1, ein Transistor. Eine derartige Lichtschranke ist z. B. vorgesehen an einer Münztube eines Geldwechslers für ein Münzgerät zur Feststellung des Pegels der Münzen in der Münztube. Üblicherweise weist jede Münztube zwei oder drei derartige Lichtschranken auf. Es ist aber auch denkbar, eine derartige Lichtschranke zur Anwesenheitsbestimmung aller Münzen in einem Münzgerät vorzusehen oder zur Bestimmung der Endstellung eines Motors für eine Auszahlvorrichtung aus einer Münztube oder dergleichen.

Derartige Lichtschranken werden nicht permanent eingeschaltet, sondern periodisch. Die Einschaltung erfolgt über einen Schalttransistor T2, der über einen Widerstand sowie mit einer Aktivierungsleitung A1 verbunden ist. Die Aktivierungsleitung ist an eine geeignete Spannungsquelle angeschlossen. Diese legt an die Diode D1 eine Spannung U1 an, wobei ein Teil der Spannung am Widerstand W2 abfällt. Der lichtempfindliche Transistor ist mit einer Ausgangsleitung Q1 verbunden, die zu einer nicht gezeigten Steuer- und Auswertevorrichtung führt. Die Steuer- und Auswerteschaltung fragt im Takt mit der Aktivierung der Diode D1 die Leitung Q1 ab, um festzustellen, ob die Strecke zwischen Diode D1 und Transistor frei oder durch einen Gegenstand unterbrochen ist.

Mit einem Punkt zwischen dem Widerstand W2 und der Anode der Diode D1 ist eine Steuer- und Auswerteschaltung AW verbunden. Diese ermittelt das Potential an dem besagten Punkt, das bei intakter Diode D1 sich innerhalb einer bestimmten Bandbreite bewegt. Wird hingegen bei der Aktivierung der Diode D1 ein oberhalb oder unterhalb dieser Bandbreite liegendes Potential gemessen, wird über eine Leitung Q2, die mit der Steuer- und Auswerteschaltung verbunden ist, ein entsprechendes Signal abgegeben. Dieses Signal sorgt dafür, daß das Ausgangssignal des Transistors nicht gewertet wird, weil es möglicherweise ein Falschsignal ist. Befindet sich z. B. kein Hindernis in der Lichtschranke, wird aber vom Transistor ein Signal abgegeben, das dem Vorhandensein eines Hindernisses entspricht, würde ein Falschsignal abgegeben. Z. B. würde für eine Münztube ein Füllstand angezeigt, der in Wahrheit nicht existiert.

## Patentansprüche

1. Ein Münzgerät mit einer Lichtschranke, die eine Sendediode (D1) und ein lichtempfindliches Empfangselement (T1) aufweist sowie eine über einen Schalter an eine Steuerspannungsquelle anlegbare Aktivierungsleitung (A1) für die Sendediode (D1), wobei das Münzgerät eine Steuer- und Auswerteschaltung aufweist, mit der das lichtempfindliche Empfangselement (T1) bei spannungsbeaufschlagter Aktivierung abgefragt wird, **dadurch gekennzeichnet, daß** der Eingang der Sendediode (D1) an eine Überwachungsschaltung (AW) angeschlossen ist, die ihrerseits mit der Steuer- und Auswerteschaltung verbunden ist und wobei im Falle, daß Überwachungsschaltung (AW) feststellt, daß das Potential am Eingang der Sendediode (D1) unterhalb oder oberhalb eines Spannungsbandes liegt, von der Überwachungsschaltung ein Signal auf die Steuer- und Auswerteschaltung gegeben wird, das bewirkt, daß das Ausgangssignal des lichtempfindlichen Empfangselements (T1) nicht verarbeitet wird.

2. Münzgerät nach Anspruch 1, **dadurch gekennzeichnet, daß** jeweils mindestens eine Lichtschranke an jeweils einer Tube eines Geldwechslers angeordnet ist.

3. Münzgerät nach Anspruch 1, **dadurch gekennzeichnet, daß** sie zur Durchmesserbestimmung im Münzweg eines Münzprüfers angeordnet ist.

4. Münzgerät nach Anspruch 1, **dadurch gekennzeichnet, daß** sie einem Motor zur Ausgabe von Münzen aus Münztuben zugeordnet ist.

## Claims

1. A coin-accepting device with a light barrier, which has an emitter diode (D1) and a light-sensitive receiving element (T1) and an activation line (A1) for the emitter diode (D1) that can be applied to a control voltage source via a switch, wherein the coin-accepting device has a control and evaluation circuit, with which the light-sensitive receiving element (T1) is queried during voltage-supplied activation, **characterized in that** the input of the emitter diode (D1) is connected to a monitoring circuit (AW), which is in turn connected with the control and evaluation circuit, and wherein, in the case that the monitoring circuit (AW) determines that the potential at the input of the emitter diode (D1) lies below or above a voltage band, a signal is sent from the monitoring circuit to the control and evaluation circuit, which causes the output signal of the light-sensitive receiving element (T1) not to be processed.

2. Coin-accepting device according to claim 1, **characterized in that** at least one light barrier is arranged on respectively one tube of a money changer.

3. Coin-accepting device according to claim 1, **characterized in that** it is arranged in the coin channel of a coin checker for diameter determination.

4. Coin-accepting device according to claim 1, **characterized in that** it is assigned to a motor for the output of coins from coin tubes.

## Revendications

1. Appareil actionné par des pièces de monnaie avec un barrage photo-électrique qui présente une diode émettrice (D1) et un élément récepteur (T1) photosensible ainsi qu'un circuit d'activation (A1) pour la diode émettrice (D1) pouvant être appliqué à une source de tension de commande par le biais d'un commutateur, l'appareil actionné par des pièces de monnaie présentant un circuit de commande et d'évaluation avec lequel l'élément récepteur (T1) photosensible est interrogé lors d'une activation alimentée en tension, **caractérisé en ce que** l'entrée de la diode émettrice (D1) est branchée à un circuit de contrôle (AW) qui est de son côté relié au circuit de commande et d'évaluation et, dans le cas où le circuit de contrôle (AW) détermine que le potentiel à l'entrée de la diode émettrice (D1) est en-dessous ou au-dessus d'une plage de tension, un signal étant transmis du circuit de contrôle au circuit de commande et d'évaluation, qui a pour effet que le signal de sortie de l'élément récepteur (T1) photosensible n'est pas traité.

2. Appareil actionné par des pièces de monnaie selon la revendication 1, **caractérisé en ce que** respectivement au moins un barrage photo-électrique est disposé au niveau de respectivement au moins un tube d'un changeur de monnaie.

3. Appareil actionné par des pièces de monnaie selon la revendication 1, **caractérisé en ce que** celui-ci est disposé dans la course de la pièce de monnaie d'un contrôleur de pièces de monnaie pour déterminer le diamètre.

4. Appareil actionné par des pièces de monnaie selon la revendication 1, **caractérisé en ce que** celui-ci est assigné à un moteur pour la distribution de pièces de monnaie provenant de tubes de pièces de monnaie.
